# EUROPÄISCHE PATENTSCHRIFT

(11) **EP 2 124 481 B1**
(45) Veröffentlichungstag und Bekanntmachung des Hinweises auf die Patenterteilung: **30.10.2013**
(21) Anmeldenummer: 09155631.6
(22) Anmeldetag: 19.03.2009
(51) Int. Cl.: H04R 25/00

(54) **Vorrichtung zur Verminderung von Störeffekten bei einer drahtlosen Datenübertragung in Hörgeräteapplikationen**
Apparatus for reducing interferences in a wireless data transmission in hearing aid applications
Dispositif pour réduire des bruits dans des transmissions sans fil de données dans des applications de prothèses auditifs

(30) Priorität: 05.05.2008 DE 102008022126
(43) Veröffentlichungstag der Anmeldung: 25.11.2009
(73) Patentinhaber: Siemens Medical Instruments Pte. Ltd., Singapore 139959 (SG)
(72) Erfinder: Gebhardt, Volker, 91077 Neunkirchen am Brand (DE); Nikles, Peter, 91054 Erlangen (DE); Rückerl, Gottfried, 90461 Nürnberg (DE)
(74) Vertreter: Maier, Daniel Oliver

(56) Entgegenhaltungen:
- EP-A2- 1 651 006
- WO-A1-2005/020549
- DE-A1- 19 854 201
- DE-A1-102006 049 471
- DE-U1- 8 708 892

## Beschreibung

Bei der induktiven drahtlosen Übertragung von Daten von einem Hörgerät, einer Relay-Station, einem Programmiergerät oder einer Fernbedienung an ein mit einer geeigneten Empfangseinrichtung ausgestattetes Hörgerät besteht die Schwierigkeit, dass sowohl die maximale Sendeleistung als auch die Empfangsempfindlichkeit begrenzt sind. Aufgrund der relativ geringen Kapazität, Spannung und Spitzenstrombelastbarkeit der verfügbaren Hörgeräte-Batterien ist die maximale Sendeleistung von Hörgeräten begrenzt.

Auf der anderen Seite existieren gesetzliche Beschränkungen bezüglich der maximalen Sendeleistung von Funksystemen. Dadurch ergibt sich eine entsprechend eingeschränkte Sendereichweite. Bei den heutzutage gebräuchlichen induktiven Systemen kommt hinzu, dass im normalerweise verwendeten Nahfeld die Reduzierung der Feldstärke in Abhängigkeit von der Entfernung stark ins Gewicht fällt.

Aufgrund des daraus resultierenden geringen Pegels des Nutzsignals am Empfänger können schon sehr leistungsarme Störquellen die Übertragungsqualität massiv beeinflussen. Wesentliche Komponenten sowohl des Sendesystems als auch des empfangenden Hörgeräts erzeugen jedoch konstruktionsbedingt elektromagnetische Emissionen, die im Empfangssystem als Störquellen wirken. Solche Störquellen sind z.B. die Induktivitäten getakteter Spannungsregler, Halbleiterbauteile oder Versorgungs- und Ausgangsleitungen praktisch aller getakteten elektronischer Schaltkreise. Im Hörgerät kommt als weitere Störquelle der sogenannte Hörer der Hörgeräte hinzu.

Nach dem Stand der Technik ist als Maßnahme die Schirmung der Störquelle mit geeigneten Materialien, z.B. mit einem µ-Metall oder einem anderen geeigneten elektrisch leitfähigen Material. Ein sogenanntes µ-Metall enthält Metalllegierungen hoher Permeabilität µ. Diese schirmen niederfrequente Magnetfelder ab (sog. Ferromagnetische Abschirmung). Näheres hierzu beispielsweise in Zimmermann, J. E., SQUID Instruments and Shielding for low-level magnetic measurements. J. Appl. Phys.; 48:702-710, 1977.

Eine weitere bekannte Maßnahme ist - wo dies möglich ist - ein hinreichender Abstand der Sende- bzw. Empfangsspule zur Störquelle.

Aus der Druckschrift DE 10 2006 049 471 A1 ist ein Verfahren zur Schätzung eines Störfeldes für eine Antennenspule bekannt. Damit können Antenne und Hörgeräthörer derart positioniert werden, dass die Störung durch den Hörgeräthörer minimiert wird. In Figur 1 ist in schematischer Weise das Prinzip eines geometrischen Abgleichs zwischen Empfangsantenne und als Störquelle fungierendem Hörgerätehörer dargestellt. Die Einkopplung in die Antenne wird messtechnisch aufgenommen, die Position der Antenne solange optimiert, bis die minimale Einkopplung erreicht wird. Die Position der Antenne bzgl. der Störquelle wird dann durch geeignete Maßnahmen (Kleber, Halterung) fest fixiert.

In der Schrift EP 1 651 006 A2 wird ein Hörhilfgerät mit einer Leitungsschleife zur Kompensation induktiver Störfelder offenbart. Es wird vorgeschlagen, mit Versorgungsleitungen des Hörhilfegerätes gezielt Leitungsschleifen zu legen, so dass ein Gegenfeld zur Abschwächung oder Kompensation von am Ort einer Sende- und/oder Empfangsantenne vorhandenen Störfelder erzeugt wird, um auf diese Weise ein in dem Hörhilfegerät selbst erzeugtes, auf die Sende- und/oder Empfangsantenne wirkendes, elektromagnetisches Störfeld abzuschwächen oder zu kompensieren.

Die Druckschrift DE 198 54 201 A1 beschreibt ein Hörhilfegerät mit einer Induktionsspule zur Reduzierung magnetischer Störfelder. Zur aktiven Schirmung eines Hörers des Hörhilfegerätes ist eine Kompensations-Induktivität in einer Hörersignalleitung angeordnet. Dabei erzeugt bei Betrieb der Induktionsspule die Kompensations-Induktivität ein gegen ein Magnetfeld der Induktionsspule gerichtetes Kompensationsfeld, das gegen ein Magnetfeld des Hörers wirkt und eine aktive Abschirmung des Hörers bildet.

Aus der Schrift WO 2005/020549 A1 ist ein Hinter-dem-Ohr-Hörgerät mit externem Hörer bekannt, bei dem eine Abstrahlproblematik bezüglich des Lautsprechers durch ein diesen umgebendes Schirmgehäuse, das mittels einer Schirmleitung mit einem Nullpotenzial bzw. Erde des Hörgeräts verbunden ist, gelöst wird. Dazu ist aber eine weitere Leitung zwischen Hörgerätegehäuse und Lautsprecher notwendig. Dies führt nicht nur zu einem dickeren Lautsprecherkabel, sondern auch zur Notwendigkeit eines größeren Kabelsteckers bzw. einer größeren Lautsprecherbuchse am Hörgerät.

Der vorliegenden Erfindung liegt die Aufgabe zugrunde, die geschilderten Schwierigkeiten möglichst effektiv und kostengünstig zu vermeiden.

Gemäß der Erfindung wird diese Aufgabe durch eine Vorrichtung nach dem unabhängigen Patentanspruch gelöst. Vorteilhafte Weiterentwicklungen der Erfindung ergeben sich aus den Unteransprüchen.

Die Erfindung beansprucht eine Vorrichtung zur Verminderung einer durch unsymmetrisch ausgebildete Feldlinien mindestens einer Hörgerätekomponente verursachte Störeinkopplung in eine Empfangsantenne einer drahtlosen Datenübertragungseinrichtung eines Hörgeräts.

Alle stromdurchflossenen oder mit elektrischer Ladung belegten Komponenten eines Hörgeräts senden elektromagnetische Störfelder aus. Ausgangspunkt solcher Störsignale sind elektrische Zuleitungen (Drähte, Litzen, Leiterbahnen) oder passive und aktive Bauteile. Starke Störsignalquellen in Hörgeräten sind beispielsweise getaktete Spannungsregler, analoge und digitale Halbleiterbauteile, Versorgungs- und Ausgangsleitungen von getakteten Schaltkreisen sowie der Hörgerätehörer. Der Feldlinienverlauf der abgestrahlten elektrischen und magnetischen Störfelder einer Komponente hängt von der Form der entsprechenden elektrisch leitenden und/oder magnetischen Teile sowie von elektrisch leitenden und/oder magnetischen Komponenten in deren Nähe ab.

Die Anwesenheit der elektrisch leitenden und/oder magnetischen Komponenten im Hörgerät führt zu einer Feldverbiegung des Störfeldes. Einerseits verschieben sich dadurch lokale Nullstellen des elektrischen bzw. magnetischen Störfeldes oder gehen verloren. Andererseits führt die Verbiegung der Feldlinien zu einer Unsymmetrie der Einkopplung in die Empfangsantenne. In beiden Fällen steigt die Störeinkopplung in die Empfangsantenne. Am Ort der Empfangsantenne oder einer Empfangsspule eines drahtlosen Signalübertragungssystems, das den induktiven Bereich oder den typischen HF-Bereich nutzt, wird das ausgehende elektromagnetische Störsignal empfangen. Der Störeinfluss des Magnetfeldes auf die Empfangsantenne hängt von der Amplitude und der Richtung des Magnetfeldes in Bezug auf Ausrichtung der Antenne ab. Oftmals gelingt es durch geeignete Schirmmaßnahmen nicht, die Amplitude des Störfeldes am Ort der Antenne weit genug zu verringern. Steht das Magnetfeld vorzugsweise senkrecht zur Empfangsantenne, wird die Störfeldbeeinflussung minimiert. Die Störeinkopplung des Magnetfeldes in die Empfangsantenne kann jedoch auch dadurch verringert werden, indem geometrische Anordnungen verwendet werden, bei denen eine symmetrische Einkopplung der Feldlinien stattfindet und sich somit die in die Spule induzierten Störströme weitgehend auslöschen. Hierzu können Symmetrie bzw. Abstrahlcharakteristik der Hörgerätekomponenten ausgenutzt werden.

Die erfindungsgemäße Vorrichtung umfasst mindestens ein im Hörgerät angeordnetes erstes Mittel, durch das die Unsymmetrie der Feldlinien reduziert und die Feldverbiegung korrigiert wird. Zusätzlich oder alternativ kann auch die Empfangsantenne geometrisch derart an das äußere Störfeld der Hörgerätekomponenten angepasst werden, dass sich die durch Feldeinkopplung induzierten Störströme in der Antenne kompensieren. Dadurch wird die Störeinkopplung in die Empfangsantenne reduziert.

Erfindungsgemäß umfasst die Empfangsantenne einen Spulenkern, dessen Wicklung eine variable Dichte aufweist. Hierdurch werden bei unsymmetrischer Störfeldeinkopplung die resultierenden induzierten Störströme in der Antenne kompensiert.

Vorzugsweise weist das erste Mittel zur Reduzierung der Unsymmetrie der Feldlinien metallische Eigenschaften auf.

Vorzugsweise wird als erstes Mittel ein Kompensationsblech verwendet, das die Feldverbiegung derart korrigiert, so dass die Einkopplung wieder symmetrisch ist und sich der Störeinfluss verringert.

In einer weiteren vorteilhaften Ausgestaltung der Erfindung können zum Zweck der Miniaturisierung als erstes Mittel anstelle eines Kompensationsbleches auch bereits vorhandene geeignete metallische bzw. magnetische Hörgerätekomponenten (z.B. Mikrofon, Schirmbleche) zur Kompensation der Feldunsymmetrie verwendet werden. Dadurch kann eine zusätzliche Komponente vermieden und der geringe zur Verfügung stehende Platz im Hörgerät optimal für andere Hörgerätekomponenten genutzt werden bzw. die Bauform der Geräte verringert werden.

In einer weiteren vorteilhaften Ausführungsform ist der Spulenkern unsymmetrisch, z.B. in konischer Form, ausgeführt. Diese Ausgestaltung wird dann gewählt, wenn das äußere Feld einen Feldgradienten in Spulenrichtung aufweist.

Weitere Besonderheiten und Vorteile der Erfindung werden aus den nachfolgenden Erläuterungen zu mehreren Ausführungsbeispielen anhand von schematischen Zeichnungen ersichtlich.

### Es zeigen:

- Figur 1:: eine perspektivische Ansicht einer Empfangsantenne und eines als Störquelle fungierenden Hörgerätehörers,
- Figur 2a:: in schematischer Ansicht eine idealisierte symmetrische Einkopplung in eine Antenne,
- Figur 2b:: in schematischer Ansicht eine unsymmetrische Feldverbiegung durch eine Metallisierung einer Leiterplatte,
- Figur 2c:: in schematischer Ansicht eine Kompensation einer Feldunsymmetrie durch ein Metallblech gemäß eines Ausführungsbeispiels der Erfindung,
- Figur 3:: in schematischer Ansicht einen Einsatz von Hörgerätekomponenten zur Kompensation der Unsymmetrie einer Störfeldeinkopplung gemäß einem Ausführungsbeispiel der Erfindung,
- Figur 4a:: in schematischer Ansicht eine Variation der Wicklungsdichte eines Spulenkerns gemäß eines Ausführungsbeispiels der Erfindung,
- Figur 4b:: in schematischer Ansicht eine unsymmetrische Wicklung eines Spulenkerns gemäß eines Ausführungsbeispiels der Erfindung,
- Figur 4c:: in schematischer Ansicht einen unsymmetrischen Spulenkern gemäß eines Ausführungsbeispiels der Erfindung und
- Figur 4d:: in schematischer Ansicht eine Kombination einer Variation der Wicklungsdichte eines Spulenkerns und eines unsymmetrischen Spulenkerns gemäß eines Ausführungsbeispiels der Erfindung.

Figur 2a zeigt den Idealzustand eines Störfelds eines Hörers. Der Störeinfluss in eine Antenne ist aufgrund einer symmetrischen Einkopplung minimal, da sich induzierte Störströme kompensieren.

In Figur 2b wird ein Störfeld eines Hörers durch eine Metallisierung einer Leiterplatte so verformt, dass der Störeinfluss in der Antenne durch unsymmetrische Einkopplung steigt. Durch zusätzlichen Einsatz eines dünnen metallischen Kompensationsbleches wird die Feldverformung so kompensiert, dass die Einkopplung wieder symmetrisch ist und sich induzierte Störströme kompensieren.

In Figur 2c erfolgt der Einsatz eines Kompensationsbleches, durch das eine Feldverbiegung korrigiert wird, so dass die Einkopplung wieder symmetrisch ist und sich der Störeinfluss verringert.

Figur 3 veranschaulicht, wie zum Zweck der Miniaturisierung an Stelle eines Kompensationsbleches auch bereits vorhandene geeignete metallische bzw. magnetische Hörgerätekomponenten (z.B. Mikrofon, Schirmbleche) zur Kompensation einer Feldunsymmetrie verwendet werden können. Dadurch kann eine zusätzliche Komponente vermieden und der geringe zur Verfügung stehende Platz im Hörgerät optimal für andere Hörgerätekomponenten genutzt werden bzw. die Bauform der Geräte verringert werden.

Die Empfangsantenne kann geometrisch so ausgeführt werden, dass sich bei unsymmetrischer Störfeldeinkopplung die resultierenden induzierten Störströme in der Antenne kompensieren.

Weitere Ausführungsbeispiele sind in den Figuren 4a-4d dargestellt. Denkbar bei einer Antennenspule sind alle möglichen Kombinationen aus der Geometrie des Spulenkerns und der Wicklungsdichte der Spulenwindungen. Beispielsweise kann der Spulenkern kegelförmig ausgeführt werden oder die Wicklungsdichte graduell verringert werden, wenn das äußere Feld einen dementsprechenden Feldgradienten in Spulenrichtung aufweist. Die Optimierung beider Parameter bei bekanntem Störfeld kann auch rechnergestützt erfolgen. Die Anpassung der Spulengeometrie an das Störfeld hat den Vorteil, dass keine zusätzlichen Komponenten wie Bleche zur Feldabschirmung oder zur Kompensation der Feldunsymmetrie in das Hörgerät eingebracht werden müssen. Der geringe zur Verfügung stehende Platz im Hörgerät kann wiederum optimal für andere Hörgerätekomponenten genutzt werden oder die Bauform der Hörgeräte kann weiter minimiert werden.

## Patentansprüche

1. Vorrichtung zur Verminderung einer durch unsymmetrisch ausgebildete Feldlinien mindestens einer Hörgerätekomponente verursachte Störeinkopplung in eine Empfangsantenne einer drahtlosen Datenübertragungseinrichtung eines Hörgeräts mit
- mindestens einem im Hörgerät angeordneten ersten Mittel, das die Unsymmetrie der Feldlinien reduziert und/oder
- einer Geometrie der Empfangsantenne, durch die ein durch die unsymmetrische Störfeldeinkopplung resultierender induzierter Störstrom kompensierbar ist,
**dadurch gekennzeichnet,**
**dass** die Empfangsantenne einen Spulenkern und eine ihn umgebende Wicklung umfasst und dass die den Spulenkern umgebende Wicklung eine variable Dichte aufweist.

2. Vorrichtung nach Anspruch 1, **dadurch gekennzeichnet, dass** der Spulenkern unsymmetrisch ist.

3. Vorrichtung nach Anspruch 1 oder 2,
**dadurch gekennzeichnet,**
**dass** die Unsymmetrie der Feldlinien durch deren Verbiegung durch die Anwesenheit von elektrisch leitenden und/oder magnetischen Komponenten im Hörgerät verursacht ist.

4. Vorrichtung nach einem der vorherigen Ansprüche,
**dadurch gekennzeichnet,**
**dass** die Hörgerätekomponenten getaktete Spannungsregler, Halbleiterbauteile, Versorgungs- und Ausgangsleitungen von getakteten Schaltkreisen und einen Hörer umfassen.

5. Vorrichtung nach einem der vorigen Ansprüche, **dadurch gekennzeichnet,**
**dass** das erste Mittel metallisch ist.

6. Vorrichtung nach Anspruch 5, **dadurch gekennzeichnet, dass** das erste Mittel ein Kompensationsblech umfasst.

7. Vorrichtung nach einem der vorherigen Ansprüche,
**dadurch gekennzeichnet,**
**dass** das erste Mittel mindestens eine metallische oder magnetische Hörgerätekomponente umfasst.

## Claims

1. Apparatus for reducing an interference input coupling produced by asymmetrically embodied field lines of at least one hearing device component into a receiving antenna of a wireless data transmission facility of a hearing device, having
- at least one first means arranged in the hearing device, which reduces the asymmetry of the field lines and/or
- a geometry of the receiving antenna, by means of which an induced interference current resulting from the asymmetrical interference field input coupling can be compensated, **characterised in that**
the receiver antenna includes a coil bobbin and a winding surrounding it and that the winding surrounding the coil bobbin has a variable tightness.

2. Apparatus according to claim 1, **characterised in that** the coil bobbin is asymmetrical.

3. Apparatus according to claim 1 or 2,
**characterised in that**
the asymmetry of the field lines as a result of their distortion is caused by the presence of electrically conductive and/or magnetic components in the hearing device.

4. Apparatus according to one of the preceding claims, **characterised in that**
the hearing device components include clocked voltage controllers, semi-conductor components, supply and output lines of clocked switching circuits and a receiver.

5. Apparatus according to one of the preceding claims, **characterised in that**
the first means is metallic.

6. Apparatus according to claim 5,
**characterised in that**
the first means includes a compensation plate.

7. Apparatus according to one of the preceding claims, **characterised in that**
the first means includes at least one metallic or magnetic hearing device component.

## Revendications

1. Dispositif pour réduire l'introduction de bruits parasites provoqués par des lignes de champ dissymétriques d'au moins un composant de prothèse auditive dans une antenne réceptrice d'un équipement de transmission de données sans fil d'une prothèse auditive, comprenant
- au moins un premier moyen agencé dans la prothèse auditive, qui réduit la dissymétrie des lignes de champ, et/ou
- une géométrie de l'antenne réceptrice, par laquelle un courant parasite induit résultant de l'introduction d'un champ parasite dissymétrique peut être compensé,
**caractérisé en ce que** l'antenne réceptrice comprend un noyau de bobine et un enroulement qui l'entoure, et **en ce que** l'enroulement entourant le noyau de bobine présente une épaisseur variable.

2. Dispositif selon la revendication 1,
**caractérisé en ce que** le noyau de bobine est dissymétrique.

3. Dispositif selon la revendication 1 ou 2,
**caractérisé en ce que** la dissymétrie des lignes de champ est provoquée par leur déformation due à la présence de composants électro-conducteurs et/ou magnétiques dans la prothèse auditive.

4. Dispositif selon l'une des revendications précédentes, **caractérisé en ce que** les composants de prothèse auditive comprennent des régulateurs de tension cadencés, des composants semi-conducteurs, des lignes d'alimentation et de sortie de circuits cadencés et un écouteur.

5. Dispositif selon l'une des revendications précédentes, **caractérisé en ce que** le premier moyen est métallique.

6. Dispositif selon la revendication 5,
**caractérisé en ce que**
le premier moyen comprend une tôle de compensation.

7. Dispositif selon l'une des revendications précédentes, **caractérisé en ce que**
le premier moyen comprend au moins un composant de prothèse auditive métallique ou magnétique.
